# EUROPÄISCHE PATENTSCHRIFT

(11) **EP 1 092 053 B1**
(45) Veröffentlichungstag und Bekanntmachung des Hinweises auf die Patenterteilung: **26.02.2003**
(21) Anmeldenummer: 99923363.8
(22) Anmeldetag: 10.06.1999
(51) Int. Cl.: D03J 1/14, D03J 1/18

(54) **VORRICHTUNG UND VERFAHREN ZUM ABTEILEN VON FÄDEN AUS EINER SCHICHT**
DEVICE AND METHOD FOR SEPARATING THREADS FROM A LAYER
DISPOSITIF ET PROCEDE POUR SEPARER DES FILS D'UNE COUCHE

(30) Priorität: 29.06.1998 CH 137798
(43) Veröffentlichungstag der Anmeldung: 18.04.2001
(73) Patentinhaber: Stäubli AG, 8808 Pfäffikon (CH)
(72) Erfinder: SCHÄPPER, Walter, CH-9470 Buchs (CH)
(74) Vertreter: EGLI-EUROPEAN PATENT ATTORNEYS
(86) Internationale Anmeldenummer: CH9900252
(87) Internationale Veröffentlichungsnummer: WO00000687

(56) Entgegenhaltungen:
- CH-A- 331 810
- FR-A- 698 064
- GB-A- 2 117 419

## Beschreibung

Die Erfindung betrifft eine Vorrichtung und ein Verfahren zum Abteilen von nebeneinanderliegenden Fäden, die an einer ersten und einer zweiten Stelle eingespannt sind und zusammen im wesentlichen eine Fläche bzw. eine Schicht bilden.

Das Abteilen von Fäden ist ein Arbeitsschritt, der beispielsweise für das Einziehen von Kettfäden in die Geschirrelemente einer Webmaschine vorgenommen werden muss. In diesem Fall liegen die Kettfäden in einem Rahmen aufgespannt vor, wo sie zusammen eine Kettfadenschicht bilden. Dabei liegen die einzelnen Fäden sehr nahe beieinander. Vor dem Einziehen sollen sie von der Schicht abgeteilt werden, was bedeutet, dass sie voneinander getrennt werden müssen. Das ist aber nicht immer einfach. Das Problem stellt sich auch beim Anknüpfen von Kettfäden einer alten, bereits mit Schussfäden versehenen und so Teil eines Gewebe bildenden Kettfadenschicht, an eine neue Kettfadenschicht. Auch hier sind Kettfäden in einen Rahmen eingespannt und müssen vor dem Verknoten durch die Knüpfmaschine von der Schicht abgetrennt werden.

Bei bekannten Vorrichtungen und Verfahren zum Abteilen solcher Fäden werden z.B. Nadeln zwischen die einzelnen Fäden eingeführt, um nebeneinanderliegende Fäden abzugrenzen, so dass sie später für den Einziehvorgang einzeln erfasst werden können. Oder, es wird vorgängig ein sogenanntes Fadenkreuz zwischen die Fäden eingelegt, wobei zwei, zu den Kettfäden quer liegende Schnüre zwischen die Kettfäden eingezogen oder eingewoben werden. Zum Abteilen kann dann z.B. abwechselnd an einem Ende oder an beiden Enden des Fadenkreuzes gezogen werden, wodurch der jeweils vorderste Faden von den übrigen abgetrennt wird.

Ein Nachteil solcher bekannter Verfahren und Vorrichtungen ist insbesondere darin zu sehen, dass das Einführen von Nadeln bei Kettfäden, die aus sogenannten Multifilamenten bestehen, an Grenzen stösst. Dies insbesondere dann, wenn diese Multifilamente ungedreht sind, kleinen Titer aufweisen, oder wenn die Dichte der Fadenschicht sehr unregelmässig ist. Auch bei dem Verfahren mit dem Fadenkreuz muss zum Einlegen der Schnüre ein Abteilen beispielsweise von Hand oder maschinell mit Nadeln durchgeführt werden, so dass dort die eben beschriebenen Probleme ebenfalls auftreten. Obwohl die Kettfäden durch das Fadenkreuz sauber abgeteilt und magaziniert sind, bedeutet das Einlegen der Trennschnüre einen zusätzlichen und oft sehr aufwendigen Arbeitsgang. Unsauber abgeteilte Kettfäden führen aber beim Weben oder schon beim Anknüpfen der Webketten zu Unterbrüchen und damit zu ungenügender Produktivität. Dies auch dann, wenn eine Doppelfadenerkennung vorgesehen ist, wie sie beispielsweise bei Knüpfmaschinen angewendet wird.

Aus FR 698 064 bzw. GB 2 117 419 sind weitere Verfahren bekannt, bei denen - ohne Verwendung eines Fadenkreuzes - das Abteilen der Fäden aus der Fadenschicht allein durch einen Drehkörper vorgenommen wird, der am Umfang ein gewindeartiges Profil aufweist. Doch diese Verfahren eignen sich nur zum Abteilen von Stapelgarnen oder gedrehten Multifilamenten. Bei ungedrehten Garnen, die aus mehreren Fibrillen bestehen, werden die Garne lediglich in die einzelnen Fibrillen aufgeteilt. So ist ein sauberes Abteilen kaum mehr möglich.

Die Aufgabe der Erfindung besteht darin, ein Verfahren bzw. eine Vorrichtung, insbesondere zur Anwendung dieses Verfahrens, vorzuschlagen, mit denen das Abteilen von Fäden aus einer Fadenschicht sicher durchgeführt werden kann, und zwar auch dann, wenn die Fäden aus sogenannten ungedrehten Multifilamenten oder Fibrillen bestehen.

Die Erfindung, wie sie durch den Anspruch 1 gekennzeichnet ist, löst deshalb diese Aufgabe, gemäss einem ersten Aspekt der Erfindung, wonach eine Vorrichtung zum Abteilen von einzelnen Fäden aus einer Schicht, die aus einer Vielzahl von an zumindest zwei Stellen eingespannten Fäden besteht, vorgeschlagen wird, welche dadurch gekennzeichnet ist, dass die Vorrichtung ein Trennmittel zum Erfassen mehrerer Fäden an zumindest je einer Stelle und zum Bewirken von unterschiedlichen relativen Beschleunigungen der erfassten Fäden in im Wesentlichen ihrer Querrichtung umfasst.

Gemäss einem zweiten Aspekt wird die Aufgabe gelöst, indem in Anspruch 12 ein Verfahren zum Abteilen von einzelnen Fäden aus einer Schicht, welche aus einer Vielzahl von an zumindest zwei Stellen eingespannten Fäden besteht, vorgeschlagen wird, welches dadurch gekennzeichnet ist, dass mit einem Trennmittel mehrere Fäden an zumindest je einer Stelle erfasst und bei den erfassten Fäden unterschiedliche relative Beschleunigungen in im Wesentlichen ihrer Querrichtung bewirkt werden.

Bevorzugte Ausgestaltungen dieser Erfindung ergeben sich jeweils aus den abhängigen Ansprüchen 2 bis 10 bzw. 13 bis 21.

Erfindungsgemäss werden aus einer Schicht, welche aus einer Vielzahl von an zumindest zwei Stellen eingespannten Fäden besteht, also z.B. von in einem Rahmen aufgespannten Kettfäden, mit einem Trennmittel mehrere Fäden an zumindest je einer Stelle erfasst und bei den erfassten Fäden unterschiedliche relative Beschleunigungen in im Wesentlichen ihrer Querrichtung bewirkt. Dadurch ergibt sich eine progressive Wegbewegung, welche vorzugsweise für den von der nicht erfassten Kettfadenschicht am weitesten entfernten Faden am grössten ist, so dass dieser - falls es die Distanz zum zweiten Faden bereits erlaubt - aus dieser neuen Stellung beispielsweise von einer Einziehnadel erfasst und aus der Schicht entfernt werden kann. Sollte eine einmalige Beschleunigung der erfassten Fäden in im Wesentlichen ihrer Querrichtung nicht genügen, weil der erste Faden sich noch zu nahe am zweiten befindet, können die erfassten und ausgelenkten Fäden an einer weiteren Stelle erfasst und anschliessend ein weiteres Mal ausgelenkt werden. Falls es die Distanz zum zweiten Faden nun erlaubt, kann der erste Faden nun aus dieser neuen Stellung, beispielsweise von einer Einziehnadel, erfasst und aus der Schicht entfernt werden. Das Erfassen und Auslenken kann wechselseitig so lange erfolgen, bis sich der erste Faden in genügendem Abstand vom zweiten Faden befindet. Selbstverständlich werden dabei die erfassten Fäden losgelassen, nachdem sie durch ein nachfolgendes Fassen und Auslenken ihre gegenseitige Position zusätzlich verändern sollen.

Die dazu geeignete Vorrichtung weist zum Erfassen von mehreren Fäden aus einer Schicht, welche aus einer Vielzahl von an zumindest zwei Stellen eingespannten Fäden besteht, zumindest ein Trennmittel auf, welches vorzugsweise:
1. eine - um eine zur Schicht mindestens annähernd parallele Achse - drehbare, schrauben- oder spiralförmige Förderschnecke mit einer zunehmenden Steigung;
2. zwei - um eine erste, im Wesentlichen rechtwinklig zur Ebene der Schicht stehende Achse - bewegbare Klemmbalken umfasst, welche so zueinander angeordnet werden können, dass sie die von ihnen erfassten Fäden zwischen sich einklemmen;
3. zwei sich im Wesentlichen senkrecht zur Ausdehnungsrichtung der Fäden erstreckende, elastische Balken umfasst, welche so zueinander angeordnet werden können, dass sie die von ihnen erfassten Fäden zwischen sich einklemmen;
4. drei - um eine erste, im Wesentlichen rechtwinklig zur Ebene der Schicht stehende Achse - bewegbare Trennbalken umfasst, welche so zueinander angeordnet werden können, dass sie von den Fäden mindestens teilweise umschlungen werden.

Die dadurch erreichten Vorteile sind insbesondere darin zu sehen, dass das Abteilen nun in einem einzigen Schritt für alle möglichen Arten von Fäden wie Stapelgarne, Multifilamente mit grossem oder kleinem Titer und mit beliebiger Anzahl gedrehter oder ungedrehter Fibrillen sicher durchgeführt werden kann. Dieses Verfahren kann ebenso für das Abteilen auf Einziehmaschinen und Knüpfmaschinengestellen angewendet werden. Zudem wird der Faden dabei sehr schonend behandelt.

Zudem kann, je nach Erfordernis, zu jeder einzeln einsetzbaren Kategorie von Trennmitteln, d.h. zu den schwenkbaren oder elastischen Klemmbalken bzw. zu den schwenkbaren Trennbalken ein zusätzliches Trennmittel der 2. bis 4. Kategorie zugeordnet sein, um das Erfassen und Auslenken wechselseitig so lange zu ermöglichen, bis sich der erste Faden in genügendem Abstand vom zweiten Faden befindet. Ausserdem hat es sich als vorteilhaft erwiesen, zusätzlich zur Kategorie 1 noch einen sogenannten Drücker, welcher den Druck der Fäden auf die schrauben- oder spiralförmige Förderschnecke vergrössert, zu verwenden. Auch kann, zur Verstärkung des Trenneffektes - eine zweite Förderschnecke vorgesehen sein.

Im folgenden wird die Erfindung anhand von Figuren erläutert, die verschiedene Ausführungsmöglichkeiten schematisch darstellen, ohne jedoch den Umfang der Erfindung in irgend einer Weise zu beschränken. Es zeigen:
- Fig. 1: Eine Draufsicht auf eine Schicht von eingespannten Fäden sowie das Erfassen von einigen Fäden gemäss einer ersten Ausführungsform der Erfindung;
- Fig. 2: Das Trennen von einigen Fäden gemäss einer ersten Ausführungsform der Erfindung;
- Fig. 3: Eine Draufsicht auf eine Schicht von eingespannten Fäden sowie das Erfassen von einigen Fäden gemäss einer zweiten Ausführungsform der Erfindung;
- Fig. 4: Das Trennen von einigen Fäden gemäss einer zweiten Ausführungsform der Erfindung;
- Fig. 5: Eine Draufsicht auf eine Schicht von eingespannten Fäden sowie das Erfassen von einigen Fäden gemäss einer dritten Ausführungsform der Erfindung;
- Fig. 6: Das Trennen von einigen Fäden gemäss einer dritten Ausführungsform der Erfindung;
- Fig. 7: Eine Draufsicht auf eine Schicht von eingespannten Fäden sowie das Erfassen von einigen Fäden gemäss einer vierten Ausführungsform der Erfindung;
- Fig. 8: Das Trennen von einigen Fäden gemäss einer vierten Ausführungsform der Erfindung;
- Fig. 9: Eine räumliche Darstellung des Trennens von einzelnen Fäden, gemäss einer bevorzugten Variante der vierten Ausführungsform;
- Fig. 10: Eine räumliche Darstellung des Trennens von einzelnen Fäden, gemäss einer Kombination der zweiten mit der dritten Ausführungsform.

Allen Figuren gemeinsam ist, dass sie mehrere nebeneinander liegende Fäden 1 zeigen, die an einer ersten Stelle in einem ersten Element 2 und an einer zweiten Stelle in einem zweiten Element 3 eingespannt sind, so dass sie zusammen eine im wesentlichen ebene Fläche oder Schicht 4 bilden. Die Elemente 2 und 3 sind beispielsweise Teile eines Rahmens, wie er bei Einziehmaschinen verwendet wird.

Fig. 1 zeigt eine erste Ausführungsform der erfindungsgemässen Vorrichtung, welche als ein erstes Trennmittel 5 - zum Erfassen mehrerer Fäden 1 an zumindest je einer Stelle S und zum Bewirken von unterschiedlichen relativen Beschleunigungen der erfassten Fäden in im Wesentlichen ihrer Querrichtung - zwei Balken 6, 6' umfasst. Diese Balken sind um eine erste, im Wesentlichen rechtwinklig zur Ebene der Schicht 4 stehende Achse 7 bewegbar angeordnet. Sie sind so zueinander anordenbar, dass sie die von ihnen erfassten Fäden zwischen sich einklemmen können. Die Position des ersten Trennmittels 5 zum Erfassen einiger Fäden ist hier dargestellt: Die Balken 6, 6' sind im Wesentlichen parallel zueinander angeordnet und erstrecken sich in einer Richtung, welche deutlich von der Rechtwinkligen zur Ausdehnungsrichtung der Fäden 1 abweicht.

Fig. 2 zeigt das Trennmittel 5, das hier im Wesentlichen rechtwinklig zur ursprünglichen Ausdehnungsrichtung der Fäden 1 geschwenkt dargestellt ist: Das Trennmittel 5 wurde um den Winkel 8 gedreht, der zwischen der gestrichelten Erfassungs-Position und der ausgezogen gezeichneten Trennposition liegt. Die Stellen S, an denen einige Fäden 1 erfasst wurden, weisen immer noch im Wesentlichen die gleiche Distanz zur Drehachse 7 auf; wegen der Drehung um den Winkel 8 ist aber die Distanz der erfassten Fäden untereinander wesentlich grösser geworden. Durch das Schwenken des Trennmittels 5 erfuhren alle erfassten Fäden eine Beschleunigung im Wesentlichen in Querrichtung zu ihrer Ausdehnungsrichtung.

Fig. 3 zeigt eine zweite Ausführungsform der erfindungsgemässen Vorrichtung, welche als ein zweites Trennmittel 15 - zum Erfassen mehrerer Fäden 1 an zumindest je einer Stelle S und zum Bewirken von unterschiedlichen relativen Beschleunigungen der erfassten Fäden in im Wesentlichen ihrer Querrichtung - drei Balken 16, 16' und 16" umfasst. Diese Balken sind um eine erste, im Wesentlichen rechtwinklig zur Ebene der Schicht 4 stehende Achse 7 bewegbar angeordnet. Sie sind so zueinander anordenbar, dass sie von den erfassten Fäden mindestens teilweise umschlungen werden. Die Position des zweiten Trennmittels 15 zum Erfassen einiger Fäden ist hier dargestellt: Die Balken 16, 16' und 16'' sind im Wesentlichen parallel zueinander angeordnet und erstrecken sich in einer Richtung, welche deutlich von der Rechtwinkligen zur Ausdehnungsrichtung der Fäden 1 abweicht.

Fig. 4 zeigt das Trennmittel 15, welches hier im Wesentlichen rechtwinklig zur ursprünglichen Ausdehnungsrichtung der Fäden 1 geschwenkt dargestellt ist: Das Trennmittel 15 wurde um den Winkel 8 gedreht, der zwischen der gestrichelten Erfassungs-Position (nur für Balken 16' dargestellt) und der ausgezogen gezeichneten Trennposition liegt. Die Stellen S, an denen einige Fäden 1 erfasst wurden, weisen immer noch im Wesentlichen die gleiche Distanz zur Drehachse 7 auf; wegen der Drehung um den Winkel 8 ist aber die Distanz der erfassten Fäden untereinander wesentlich grösser geworden. Durch das Schwenken des Trennmittels 15 erfuhren alle erfassten Fäden eine Beschleunigung im Wesentlichen in Querrichtung zu ihrer Ausdehnungsrichtung.

Fig. 5 zeigt eine dritte Ausführungsform der erfindungsgemässen Vorrichtung, welche als ein drittes Trennmittel 25 - zum Erfassen mehrerer Fäden 1 an zumindest je einer Stelle S und zum Bewirken von unterschiedlichen relativen Beschleunigungen der erfassten Fäden in im Wesentlichen ihrer Querrichtung - zwei elastische Balken 26, 26' umfasst. Diese Balken sind so zueinander anordenbar, dass sie die von ihnen erfassten Fäden zwischen sich einklemmen können. Die Position des dritten Trennmittels 25 zum Erfassen einiger Fäden ist hier dargestellt: Die Balken 26, 26' sind im Wesentlichen parallel zueinander angeordnet und erstrecken sich zumindest annähernd rechtwinklig zur Ausdehnungsrichtung der Fäden 1.

Fig. 6 zeigt das Trennmittel 25, welches hier ebenfalls im Wesentlichen rechtwinklig zur ursprünglichen Ausdehnungsrichtung der Fäden 1 dargestellt ist: Das Trennmittel 25 wurde aber in der Längsrichtung gedehnt (Pfeil). Die Stellen S, an denen einige Fäden 1 erfasst wurden, weisen nun einen progressiv zunehmenden Abstand zu den nicht erfassten Fäden auf. Durch das Dehnen der elastischen Balken 26, 26' erfuhren alle erfassten Fäden eine Beschleunigung im Wesentlichen in Querrichtung zu ihrer Ausdehnungsrichtung.

Alle oder auch nur einzelne der beschriebenen Balken 6, 6'; 16, 16', 16''; 26, 26' können einen Querschnitt aufweisen, der durch eine gebogene Kurve, wie z.B. Kreis, Ellipse oder Oval, oder der von einem Polygon, wie z.B. Dreieck, Quadrat, Rechteck, Fünf- oder Mehreck, begrenzt wird. Damit ein Reib- bzw. Formschluss zwischen den Balken 6, 6'; 16, 16', 16''; 26, 26' und den erfassten Fäden zu Stande kommt, kann die Oberfläche aller oder auch nur einzelner Balken mit einem speziellen, die Reibung erhöhenden Material, wie z.B. Gummi, oder mit entsprechenden Oberflächenformen, wie z.B. Kämmen, versehen sein. Vorzugsweise soll die Reibung in der Längsrichtung der Balken 6, 6'; 16, 16', 16"; 26, 26' grösser sein als in ihrer Querrichtung. Es ist selbstverständlich, dass es viele und sehr verschiedene Möglichkeiten gibt, solche Balken 6, 6'; 16, 16', 16"; 26, 26' auszubilden und in den genannten Richtungen bewegbar zu lagern und anzutreiben. Solche Möglichkeiten sind aus anderen Gebieten an sich bekannt und deshalb hier nicht näher dargestellt.

Gemäss den beschriebenen Verfahren bzw. unter Verwendung der beschriebenen Vorrichtungen wurde von allen erfassten Fäden der Faden 9, der sich am weitesten von den restlichen Fäden 1 der Schicht 4 befindet um die grösste Distanz von den nicht erfassten Fäden weg befördert.

Fig. 7 zeigt eine vierte Ausführungsform der erfindungsgemässen Vorrichtung, welche als ein viertes Trennmittel 35 - zum Erfassen mehrerer Fäden 1 an zumindest je einer Stelle S und zum Bewirken von unterschiedlichen relativen Beschleunigungen der erfassten Fäden in im Wesentlichen ihrer Querrichtung - eine - um eine zur Schicht 4 mindestens annähernd parallele Achse 36 - drehbare, schrauben- oder spiralförmige Förderschnecke 37 mit einer zunehmenden Steigung 38 umfasst. Diese Förderschnecke erstreckt sich zumindest annähernd rechtwinklig zur Ausdehnungsrichtung der Fäden 1.

Fig. 8 zeigt das Trennmittel 35, welches hier ebenfalls im Wesentlichen rechtwinklig zur ursprünglichen Ausdehnungsrichtung der Fäden 1 dargestellt ist: Das Trennmittel 35 wurde aber um die Achse 36 gedreht. Die Stellen S, an denen einige Fäden 1 erfasst wurden, weisen nun einen progressiv zunehmenden Abstand zu den nicht erfassten Fäden auf. Durch das Drehen der Förderschnecke 37 erfuhren alle erfassten Fäden eine Beschleunigung im Wesentlichen in Querrichtung zu ihrer Ausdehnungsrichtung. Durch die zunehmende Steigung erfahren die erfassten Fäden eine unterschiedliche relative Beschleunigung. So weist nun der Faden 9, der sich am weitesten von den restlichen Fäden 1 der Schicht 4 befindet, gegenüber dem zweiten Faden 10 eine grössere Distanz auf, als diesen vom dritten Faden 11 trennt.

Fig. 9 zeigt eine räumliche Darstellung des Trennens von einzelnen Fäden, gemäss einer bevorzugten Variante der vierten Ausführungsform: Mit 37 ist eine drehbare Förderschnecke bezeichnet, welche - falls diese Förderschnecke eine im Wesentlichen zylindrische Form aufweist - ein schraubenförmige, bzw. - falls diese Förderschnecke eine im Wesentlichen konische Form aufweist - eine spiralförmige Ausbildung aufweist. Es kann auch vorgesehen sein, dass der Anfang der Förderschnecke konisch und der Rest zylindrisch ausgebildet ist. Besonders vorteilhaft hingegen ist eine Förderschnecke 37, die zumindest in dem Bereich, in welchem z.B. ein Greifer oder eine Nadel den ersten Faden 9 übernimmt, eine Oberfläche aufweist, welche im Wesentlichen parallel zur Schicht 4 liegt, weil dadurch die Trennwirkung der Förderschnecke sich am stärksten auswirkt. Wie zu erkennen ist, kann ein Drücker 12 vorgesehen sein. Dieser Drücker liegt von einer ersten Seite der Fadenschicht an einigen Fäden an, während die Förderschnecke 37 gegen eine zweite Seite der Fadenschicht 4 an einige Fäden drückt. Die Förderschnecke 37 ist um eine Achse 36 in an sich bekannter und deshalb hier nicht dargestellter Art und Weise gelagert und angetrieben. Sie weist insbesondere eine schrauben- oder spiralförmig umlaufende Rille oder Rippe auf, deren Steigung 38 progressiv in Richtung des abzuteilenden Fadens 9 zunimmt. Die Förderschnecke 37 ist vorzugsweise an dem, dem ersten Faden 9 der Fadenschicht abgekehrten Ende 13 verjüngt. Der Drücker 12 ist in Richtung eines Pfeiles 14 ebenfalls bewegbar gelagert und in an sich bekannter Weise angetrieben. Wird eine zweite Förderschnecke 37 vorgesehen, so kann auch ein zweiter Drükker 12 angeordnet werden, wobei vorzugsweise die beiden Förderschnecken 37 zwischen den beiden Drückern 12 angeordnet werden.

In Abweichung von den Figuren 7, 8 und 9 kann vorgesehen sein, dass eine Förderschnecke 37 - zur Verstärkung der Trennwirkung -zwischen zwei benachbarten Schrauben- oder Spiralgängen zusätzliche Schrauben- oder Spiralanfänge aufweist.

Wenn es nicht gelingt, in einem einzigen Arbeitsgang die Fäden so zu trennen, dass z.B. ein Greifer oder eine Nadel den ersten Faden 9 übernimmt (vielleicht weil die Fäden 1 aus besonders feinen, ungedrehten Fibrillen bestehen) können in beliebiger Kombination zwei gleiche oder verschiedene der vorstehend beschriebenen Trennmittel 5, 15, 25, 35 eingesetzt werden. So können durch das eine Trennmittel 5, 15, 25, 35 zumindest teilweise aufgetrennte Fäden durch ein weiteres Trennmittel 5, 15, 25, 35 aufgenommen und weiter aufgetrennt werden. Durch ein eventuell fortgesetztes, wechselseitiges Arbeiten mit den jeweils gewählten Trennmitteln wird ein hervorragendes Trennergebnis erzielt.

Fig. 10 zeigt eine räumliche Darstellung des Trennens von einzelnen Fäden, gemäss einer Kombination der zweiten mit der dritten Ausführungsform. Das eine Trennmittel 15 besteht hier aus einer Gruppe von Trennbalken 16, 16', 16'', die alle mindestens teilweise von einigen Fäden 29 bis 32 umschlungen werden oder diese auslenken und in Fadenrichtung hintereinander angeordnet sind. Entsprechend dieser Figur können die beiden äusseren Trennbalken 16, 16" auf die gleiche Seite der Fadenschicht drücken, während der mittlere Trennbalken 16' an der anderen Seite der Fadenschicht anliegt. Selbstverständlich können die Trennbalken 16, 16', 16'', abweichend von den Darstellungen in dieser Beschreibung (Fig. 3, 4, 10), auf der jeweils anderen Seite der Fläche 4 angeordnet sein. Die Trennbalken 16, 16', 16'' sind aus einer ersten, hier durch eine Linie 33 gekennzeichneten Stellung in die gezeigte, durch eine zweite Linie 34 gekennzeichnete Stellung schwenkbar gelagert. Man erkennt hier auch einen Greifer 39, der Teil einer Einziehmaschine ist.

Als weiteres Trennmittel sind zwei elastische Balken 26, 26' dargestellt. Diese erfassen nun die zumindest teilweise aufgetrennten Fäden 29 bis 32, um sie in einem weiteren Trennungsschritt zusätzlich voneinander zu trennen. Falls erforderlich, kann mit den Trennbalken 16, 16', 16'' - in einem dritten Arbeitsschritt das Trennergebnis noch verbessert werden, so dass der Greifer 39, der Teil einer Einziehmaschine ist, den ersten Faden 29 greifen kann.

Die Wirkungsweise des erfindungsgemässen Verfahrens und der Vorrichtung ist wie folgt:

Ausgangspunkt des Verfahrens ist eine Fadenschicht oder eine Anzahl Fäden 1, die an Stellen 2 und 3 eingespannt sind und im wesentlichen eine Fläche bzw. eine Schicht 4 bilden. Zuerst werden einige Fäden 1 wie in den Fig. 2, 4, 6 und 8 gezeigt, erfasst und im Wesentlichen quer zu ihrer Ausdehnungsrichtung ausgelenkt, so dass sich beispielsweise zwischen den Fäden 29 und 30 ein Abstand ergibt, der grösser ist als der Abstand zwischen den ungefassten Fäden 1. Durch das Erfassen, vor allem aber durch das Auslenken, das vorzugsweise in der Fläche geschieht, können sich dann, wenn die Fäden 1 aus sogenannten Multifilamenten bestehen, Fibrillendreiecke 40 (vgl. Fig. 10) bilden. Diese entstehen, weil die Fäden ihre ursprüngliche zylindrische Form verlieren und zu flächenhaften Gebilden gepresst werden.

Ziel der Auftrennung ist, dass ein erster Faden 9 bzw. 29 z.B. von einem Greifer 39 oder einer Nadel übernommen werden kann. Bei ungedrehten Fäden kann das Auftreten der Fibrillendreiecke 40 eine erfolgreiche Auftrennung verzögern, so dass in zwei oder mehreren Arbeitsschritten - bzw. so lange, bis sich die Fibrillendreiecke nicht mehr überlappen - aufgetrennt werden muss.

## Patentansprüche

1. Vorrichtung zum Abteilen von einzelnen Fäden aus einer Schicht (4), die aus einer Vielzahl von an zumindest zwei Stellen (2, 3) eingespannten Fäden (1) besteht, **dadurch gekennzeichnet, dass** die Vorrichtung ein Trennmittel (5, 15, 25, 35) zum Erfassen mehrerer Fäden an zumindest je einer Stelle (S) und zum Bewirken von unterschiedlichen relativen Beschleunigungen der erfassten Fäden in im Wesentlichen ihrer Querrichtung umfasst.

2. Vorrichtung nach Anspruch 1, **dadurch gekennzeichnet, dass** das Trennmittel (5, 15, 25, 35) zum Erfassen mehrerer Fäden mittels Reibschluss, Formschluss oder eine Kombination von beiden ausgebildet ist.

3. Vorrichtung nach Anspruch 1 oder 2, **dadurch gekennzeichnet, dass** das Trennmittel (5, 15, 25, 35) eine - um eine zur Schicht (4) mindestens annähernd parallele Achse (36) - drehbare, schrauben- oder spiralförmige Förderschnecke (37) mit einer zunehmenden Steigung (38) umfasst.

4. Vorrichtung nach Anspruch 3, **dadurch gekennzeichnet, dass** die Förderschnecke (37) zwischen zwei benachbarten Schrauben- oder Spiralgängen zusätzliche Schrauben- oder Spiralanfänge aufweist.

5. Vorrichtung nach Anspruch 3 oder 4, **dadurch gekennzeichnet, dass** zusätzlich ein Drücker (20) zum Vergrössern des Druckes der Fäden auf die schrauben- oder spiralförmige Förderschnecke (37) vorgesehen ist.

6. Vorrichtung nach Anspruch 1 oder 2, **dadurch gekennzeichnet, dass** das Trennmittel (5, 15, 25, 35) zwei - um eine erste, im Wesentlichen rechtwinklig zur Ebene der Schicht stehende Achse (7) - bewegbare Klemmbalken (6, 6') umfasst, welche so zueinander angeordnet werden können, dass sie die von ihnen erfassten Fäden zwischen sich einklemmen.

7. Vorrichtung nach Anspruch 1 oder 2, **dadurch gekennzeichnet, dass** das Trennmittel (5, 15, 25, 35) zwei sich im Wesentlichen senkrecht zur Ausdehnungsrichtung der Fäden erstreckende, elastische Balken (26, 26') umfasst, welche so zueinander angeordnet werden können, dass sie die von ihnen erfassten Fäden zwischen sich einklemmen.

8. Vorrichtung nach Anspruch 1 oder 2, **dadurch gekennzeichnet, dass** das Trennmittel (5, 15, 25, 35) drei - um eine erste, im Wesentlichen rechtwinklig zur Ebene der Schicht stehende Achse (7) - bewegbare Trennbalken (16, 16', 16'') umfasst, welche so zueinander angeordnet werden können, dass sie von den erfassten Fäden mindestens teilweise umschlungen werden.

9. Vorrichtung nach Anspruch 6, 7 oder 8, **dadurch gekennzeichnet, dass** zudem zum Festhalten der erfassten und zumindest teilweise abgeteilten Fäden ortsfeste oder - um eine zweite, im Wesentlichen rechtwinklig zur Ebene der Schicht (4) stehende Achse - bewegbare Klemmbalken vorgesehen sind.

10. Verfahren zum Abteilen von einzelnen Fäden aus einer Schicht (4), welche aus einer Vielzahl von an zumindest zwei Stellen (2, 3) eingespannten Fäden (1) besteht, **dadurch gekennzeichnet, dass** mit einem Trennmittel (5, 15, 25, 35) mehrere Fäden an zumindest je einer Stelle (S) erfasst und bei den erfassten Fäden unterschiedliche relative Beschleunigungen in im Wesentlichen ihrer Querrichtung bewirkt werden.

11. Verfahren nach Anspruch 10, **dadurch gekennzeichnet, dass** mit dem Trennmittel (5, 15, 25, 35) zum Erfassen mehrerer Fäden ein Reibschluss, Formschluss oder eine Kombination von beiden hergestellt wird.

12. Verfahren nach Anspruch 10 oder 11, **dadurch gekennzeichnet, dass** die erfassten Fäden auf einer - zur Schicht mindestens annähernd parallele Achse (36) - drehbaren schrauben- oder spiralförmigen Förderschnecke (37), welche eine zunehmende Steigung (38) aufweist, getrennt werden.

13. Verfahren nach Anspruch 12, **gekennzeichnet dadurch, dass** mit einem Drücker (12) ein zusätzlicher Druck auf die der Förderschnecke (37) aufliegenden Fäden ausgeübt wird.

14. Verfahren nach Anspruch 10 oder 11, **dadurch gekennzeichnet, dass** die erfassten Fäden zwischen zwei Klemmbalken (6, 6'), welche - um eine erste, im Wesentlichen rechtwinklig zur Ebene der Schicht (4) stehende Achse (7) - bewegbar sind, eingeklemmt werden, worauf die Fäden durch Schwenken der Balken (6, 6') um die erste Achse (7) zumindest teilweise getrennt werden.

15. Verfahren nach Anspruch 10 oder 11, **dadurch gekennzeichnet, dass** die erfassten Fäden zwischen zwei elastischen Balken (26, 26'), welche sich im Wesentlichen senkrecht zur Ausdehnungsrichtung der Fäden erstrecken eingeklemmt werden, worauf die Fäden durch Dehnen der Balken (26, 26') in ihrer Längsrichtung zumindest teilweise getrennt werden.

16. Verfahren nach Anspruch 10 oder 11, **dadurch gekennzeichnet, dass** die erfassten Fäden zwischen drei Trennbalken (16, 16', 16"), welche - um eine erste, im Wesentlichen rechtwinklig zur Ebene der Schicht (4) stehende Achse (7) - bewegbar sind, gehalten werden, indem diese Balken (16, 16', 16'') von den Fäden mindestens teilweise umschlungen werden, worauf die Fäden durch Schwenken der Balken um die erste Achse (7) zumindest teilweise getrennt werden.

17. Verfahren nach einem oder mehreren der Ansprüche 10 bis 16, **dadurch gekennzeichnet, dass** zumindest zwei der Trennmittel (5, 15, 25, 35) wechselweise eingesetzt werden.

## Claims

1. A device for the separation of individual threads from a layer (4), which consists of a plurality of threads (1) tensioned at at least two points (2, 3),
**characterised in that**
the device comprises separation means (5, 15, 25, 35) for the acquisition of several threads at at least one point (S) in each case, and to cause different relative accelerations of the acquired threads in essentially their transverse direction.

2. The device according to Claim 1, **characterised in that** the separation means (5, 15, 25, 35) are designed to acquire several threads by means of friction, positive connection, or a combination of the two.

3. The device according to Claim 1 or 2, **characterised in that** the separation means (5, 15, 25, 35) comprise a screw-shaped or helical-shaped worm conveyor (37) with an increasing pitch (38), capable of rotation about an axis (36) at least approximately parallel to the layer (4).

4. The device according to Claim 3, **characterised in that** the worm conveyor (37) features additional screw or helical beginnings between two adjacent screw or helical beginnings.

5. The device according to Claim 3 or 4, **characterised in that**, in addition, a presser (20) is provided in order to increase the pressure of the thread onto the screw or helical-shaped worm conveyor (37).

6. The device according to Claim 1 or 2, **characterised in that** the separation means (5, 15, 25, 35) comprise two clamping bars (6, 6') capable of movement about a first axis (7), essentially at right angles to the plane of the layer, which can be arranged in relation to one another in such a way that they clamp between them the threads they have acquired.

7. The device according to Claim 1 or 2, **characterised in that** the separation means (5, 15, 25, 35) comprise two elastic bars (26, 26') extending essentially perpendicular to the direction of extension of the threads, which can be arranged in relation to one another in such a way that they clamp between them the threads they have acquired.

8. The device according to Claim 1 or 2, **characterised in that** the separation means (5, 15, 25, 35) comprise three separation bars (16, 16', 16") capable of movement about an axis (7) located essentially at right angles to the plane of the layer, which can be arranged in relation to one another in such a way that they are looped around at least in part by the acquired threads.

9. The device according to Claim 6, 7, or 8, **characterised in that** clamping bars are additionally provided to secure the acquired and at least partially separated threads, in a fixed position or capable of being moved about an axis located essentially at right angles to the plane of the layer (4).

10. A method for the separation of individual threads from a layer (4), which consists of a plurality of threads (1), tensioned at at least two places (2, 3), **characterised in that** several threads are acquired by a separations means (5, 15, 25, 35) at at least one point (S), and the acquired threads are provided with different relative acceleration values in essentially their transverse direction.

11. The method according to Claim 10, **characterised in that**, with the separation means (5, 15, 25, 35) for the acquisition of several threads, a friction connection, positive connection, or a combination of the two is created.

12. The method according to Claim 10 or 11, **characterised in that** the acquired threads are separated on a screw-shaped or helical worm conveyor (37), capable of rotation about an axis (36) at least approximately parallel to the layer, said conveyor featuring an increasing pitch (38).

13. The method according to Claim 12, **characterised in that** an additional pressure is exerted by means of a presser (12) on the thread lying on the worm conveyor (37).

14. The method according to Claim 10 or 11, **characterised in that** the acquired threads are clamped between two clamping bars (6, 6'), which are capable of movement about a first axis (7) located essentially at right angles to the plane of the layer (4), whereupon the threads are at least in part separated by the pivoting of the bars (6, 6') about the first axis (7).

15. The method according to Claim 10 or 11, **characterised in that** the acquired threads are clamped between two elastic bars (26, 26'), which extend essentially perpendicular to the direction of extension of the threads, whereupon the threads are at least in part separated in their longitudinal direction by the rotation of the bars (26, 26').

16. The method according to Claim 10 or 11, **characterised in that** the acquired threads are held between three separation bars (16, 16', 16") which are capable of movement about an axis (7) located essentially at right angles to the plane of the layer (4), **in that** these bars (16, 16', 16") are looped about at least in part by the threads, whereupon the threads are at least in part separated by the pivoting of the bars about the first axis (7).

17. The method according to one or more of Claims 10 to 16, **characterised in that** at least two of the separation means (5, 15, 25, 35) are used alternately.

## Revendications

1. Dispositif pour la séparation de fils individuels d'une couche (4), qui consiste en une multitude de fils (1) tendus à au moins deux endroits (2, 3),
**caractérisé en ce que**
le dispositif comporte un moyen de séparation (5, 15, 25, 35) pour la saisie de plusieurs fils à au moins un endroit (S) et pour la création d'accélérations relatives différentes des fils saisis dans essentiellement leur sens transversal.

2. Dispositif selon la revendication 1, **caractérisé en ce que** le moyen de séparation (5, 15, 25, 35) est conçu pour la saisie de plusieurs fils au moyen d'une liaison de frottement, de forme ou d'une combinaison des deux.

3. Dispositif selon la revendication 1 ou 2, **caractérisé en ce que** le moyen de séparation (5, 15, 25, 35) comporte une vis convoyeuse (37) de forme filetée ou spiralée pivotante -autour d'un axe (36) au moins approximativement parallèle à la couche (4)- avec une pente ascendante (38).

4. Dispositif selon la revendication 3, **caractérisé en ce que** la vis convoyeuse (37) présente des amorces en vis ou en spirale supplémentaires entre deux passages en vis ou en spirale voisins.

5. Dispositif selon la revendication 3 ou 4, **caractérisé en ce qu'**un compresseur (20) est en plus prévu pour augmenter la pression des fils sur la vis convoyeuse de forme filetée ou spiralée (37).

6. Dispositif selon la revendication 1 ou 2, **caractérisé en ce que** le moyen de séparation (5, 15, 25, 35) comporte deux barres de blocage (6, 6') mobiles -autour d'un premier axe (7) dressé substantiellement à la perpendiculaire du plan de la couche-, qui peuvent être disposées l'une par rapport à l'autre de manière à serrer entre elles les fils qu'elles ont saisi.

7. Dispositif selon la revendication 1 ou 2, **caractérisé en ce que** le moyen de séparation (5, 15, 25, 35) comporte deux barres élastiques (26, 26') s'étendant substantiellement à la perpendiculaire du sens d'extension des fils, qui peuvent être disposées l'une par rapport à l'autre de manière à serrer entre elles les fils qu'elles ont saisi.

8. Dispositif selon la revendication 1 ou 2, **caractérisé en ce que** le moyen de séparation (5, 15, 25, 35) comporte trois barres de séparation (16, 16', 16'') mobiles -autour d'un premier axe (7) dressé substantiellement à la perpendiculaire du plan de la couche-, qui peuvent être disposées l'une par rapport à l'autre de manière à être entourées au moins partiellement par les fils saisis.

9. Dispositif selon la revendication 6, 7 ou 8, **caractérisé en ce que**, pour maintenir les fils saisis et au moins partiellement séparés, des barres de blocage fixes ou mobiles -autour d'un deuxième axe dressé substantiellement à la perpendiculaire du plan de la couche (4)- sont prévues.

10. Procédé pour la séparation de fils individuels d'une couche (4), qui consiste en une multitude de fils (1) tendus à au moins deux endroits (2, 3), **caractérisé en ce que** plusieurs fils sont saisis à au moins un endroit (S) à chaque fois avec un moyen de séparation (5, 15, 25, 35) et que des accélérations relatives différentes sont exercées dans leur sens substantiellement transversal.

11. Procédé selon la revendication 10, **caractérisé en ce qu'**une liaison de frottement, une liaison de forme ou une combinaison des deux est créée avec le moyen de séparation (5, 15, 25, 35) pour la saisie de plusieurs fils.

12. Procédé selon la revendication 10 ou 11, **caractérisé en ce que** les fils saisis sont séparés sur une vis convoyeuse (37) de forme filetée ou spiralée pouvant pivoter-autour d'un axe (36) au moins approximativement parallèle à la couche- qui présente une pente ascendante (38).

13. Procédé selon la revendication 12, **caractérisé en ce qu'**une pression supplémentaire est exercée au moyen d'un compresseur (12) sur les fils reposant sur la vis convoyeuse (37).

14. Procédé selon la revendication 10 ou 11, **caractérisé en ce que** les fils saisis sont serrés entre deux barres de blocage (6, 6') qui sont mobiles -autour d'un premier axe (7) dressé substantiellement à la perpendiculaire du plan de la couche (4)- sur quoi les fils sont séparés au moins partiellement par pivotement des barres (6, 6') autour du premier axe (7).

15. Procédé selon la revendication 10 ou 11, **caractérisé en ce que** les fils saisis sont serrés entre deux barres élastiques (26, 26'), qui s'étendent substantiellement à la perpendiculaire du sens d'extension des fils, sur quoi les fils sont séparés au moins partiellement par extension des barres (26, 26') dans leur sens longitudinal.

16. Procédé selon la revendication 10 ou 11, **caractérisé en ce que** les fils saisis sont maintenus entre trois barres de séparation (16, 16', 16'') qui sont mobiles -autour d'un premier axe (7) dressé substantiellement à la perpendiculaire du plan de la couche (4), du fait que ces barres (16, 16', 16'') sont entourées au moins partiellement par les fils, sur quoi les fils sont séparés du moins partiellement par pivotement des barres autour du premier axe (7).

17. Procédé selon une ou plusieurs des revendications 10 à 16, **caractérisé en ce qu'**au moins deux des moyens de séparation (5, 15, 25, 35) sont utilisés alternativement.
